# EUROPÄISCHE PATENTSCHRIFT

(11) **EP 1 345 284 B1**
(45) Veröffentlichungstag und Bekanntmachung des Hinweises auf die Patenterteilung: **06.11.2013**
(21) Anmeldenummer: 03005100.7
(22) Anmeldetag: 07.03.2003
(51) Int. Cl.: H01R 4/42, H01R 25/16

(54) **Anschlussklemme zum Verbinden eines elektrischen Leiters an einer einzelnen Stromschiene**
Terminal for connecting an electrical conductor to a single bus bar
Borne pour raccorder un conducteur électrique à une barre omnibus unique

(30) Priorität: 12.03.2002 DE 10210789
(43) Veröffentlichungstag der Anmeldung: 17.09.2003
(73) Patentinhaber: WEBER AG, 6021 Emmenbrücke (CH)
(72) Erfinder: Hielckert, Humphrey Douglas Archibald, 7742 PD Coevorden (NL)
(74) Vertreter: Bremi, Tobias Hans

(56) Entgegenhaltungen:
- EP-A- 0 435 026
- DE-A1- 3 207 996
- DE-B- 2 119 498
- DE-U1- 29 909 238

## Beschreibung

Die Erfindung betrifft eine Anschlussklemme zum Verbinden eines elektrischen Leiters an einer einzelnen Stromschiene, mit einem ersten Klemmteil und einem zweiten Klemmteil, die in einem Befestigungszustand mit ihren jeweiligen Klemmflächen über ein seitlich neben der Stromschiene angeordnetes Verbindungselement an die Stromschiene angeklemmt sind.

In der DE 32 07 996 ist eine Sammelschienen-Anschlussklemme für elektrische Leitungen offenbart, bei welcher die Leitung zwischen einem Schenkel eines U-förmigen Klemmenkörpers und der Sammelschiene einklemmbar ist.

Aus dem Prospektblatt der Weber Control B.V., Coevorden, Niederlande, mit dem Titel "Sammelschienen-Systeme 1250 - 1500 A" (Ausgabe 1999) ist eine elektrische Anschlussklemme für eine Verbindung von elektrischen Leitern an eine Sammelschiene bekannt. Die Sammelschiene ist als sogenannte Doppelschiene ausgebildet und besteht aus zwei parallel und mit Abstand zueinander verlaufenden Flachschienen mit rechteckigen Querschnitt. Die Anschlussklemme besteht im wesentlichen aus zwei u-förmigen Klemmteilen, die über eine Gewindeschraube mit einem Sechskantkopf gegeneinander verspannt werden können. Um die Anschlussklemme an beliebiger Stelle entlang der Stromschiene anzubringen, wird das untere Klemmteil und das obere Klemmteil jeweils von oben und unten auf die Stirnseiten der mit Abstand nebeneinander angeordneten Stromschienen aufgelegt, so dass die Schenkel der u-förmigen Klemmteile jeweils die Stirnseiten der Stromschienen seitlich umgreifen. Die Schenkel der u-förmigen Klemmteile sind in dieser Anbaulage einander zugewandt. Über die Gewindeschraube werden die beiden Klemmteile aufeinander zu bewegt und mit der Stromschiene verspannt und stehen somit in elektrischem Kontakt untereinander. Hierfür wird die Gewindeschraube über eine zentrale Bohrung in dem oberen Klemmteil zwischen den beiden parallelen Stromschienen hindurch in eine zentrale Gewindebohrung in dem unteren Klemmteil geführt. Zwischen der Oberseite des oberen Klemmteils und dem Sechskantschraubenkopf wird an der Anschlussklemme entweder eine Flachschiene oder ein Kabelendschuh eines Kabels elektrisch leitend befestigt. Da die Klemmteile der Anschlussklemme symmetrisch zu der Gewindeschraube ausgebildet sind, können die Klemmkräfte gleichmäßig auf die beiden parallelen Stromschienen aufgebracht werden.

Diese Anschlussklemme kann auch für einzelne als rechteckige Flachschienen ausgebildete Stromschienen verwendet werden. Um hierbei jedoch die gewünschte Klemmwirkung zwischen den Klemmteilen über die nun exzentrisch zu der Flachschiene angeordnete Gewindeschraube zu erzielen, obwohl nur eine Stromschiene vorhanden ist, wird zwischen die jetzt freien Klemmbereiche der beiden Klemmteile ein u-förmiger Bügel eingelegt. Der Bügel dient somit als eine Art Widerlager.

Da diese Anschlussklemme grundsätzlich für eine Verwendung zum stirnseitigen Anschluss von elektrischen Leitern an Doppelsammelschienen ausgebildet ist, erweist sich deren Montage bei einfachen Stromschienen durch den zusätzlichen Bügel als sehr aufwendig. Auch wird der Aufbau der Anschlussklemme an sich durch den Bügel zu kompliziert.

Hiervon ausgehend liegt der vorliegenden Erfindung die Aufgabe zugrunde, eine einfache Anschlussklemme zum Verbinden eines elektrischen Leiters an einer einzelnen Stromschiene zu schaffen, die eine leichte Montage bei gleichzeitig guter Kontaktierung der Stromschiene zur Verfügung stellt.

Diese Aufgabe wird durch eine Anschlussklemme zum Verbinden eines elektrischen Leiters an einer Stromschiene mit den Merkmalen des Anspruches 1 gelöst. Vorteilhafte Ausgestaltungen der Erfindung sind in den Ansprüchen 2 bis 6 angegeben.

Erfindungsgemäß wird bei einer elektrischen Anschlussklemme zum Verbinden eines elektrischen Leiters an einer einzelnen Stromschiene, mit einem ersten Klemmteil und einem zweiten Klemmteil, die in einem Befestigungszustand mit ihren jeweiligen Klemmflächen über ein seitlich neben der Stromschiene angeordnetes Verbindungselement an die Stromschiene angeklemmt sind, dadurch erreicht, dass das erste Klemmteil und das Verbindungselement derart ausgebildet sind, dass ausgehend von einem Vormontagezustand, in dem die Klemmteile lose an der Stromschiene anliegen, durch Betätigen des Verbindungselementes neben der Klemmbewegung mindestens des ersten Klemmteils in Richtung der Stromschiene eine Schwenkbewegung des ersten Klemmteils in Richtung der Stromschiene stattfindet. Hierdurch wird eine nahezu vollflächige Kontaktierung der Kontaktflächen des Klemmteils und der Stromschiene (hier die Klemmfläche des Klemmteils und die Stirnfläche der Stromschiene) erreicht. Der Kern der vorliegenden Erfindung ist bei Anschlussklemmen in Verbindung mit einzelnen Stromschienen darin zu sehen, das Aufklaffen der Kontaktflächen von Klemmteil und Stromschiene, die durch eine in Bezug auf die Stromschiene außermittige Krafteinleitung über das Verbindungselement auf die Klemmteile hervorgerufen wird, zu vermeiden. Dies geschieht bei der vorliegenden Erfindung dadurch, dass die zu erwartende Verschwenkung des Klemmteils durch die außermittige Krafteinleitung über das Verbindungselement dadurch kompensiert wird, dass die Kontaktflächen des Klemmteils in Bezug auf die Anschlussflächen des Verbindungselementes unter dem durch die Befestigung an dem Klemmteil zu erwartenden Schwenkwinkel angeordnet wird. Somit wird erst nach vollzogener Befestigung des Klemmteils mit der erfindungsgemäßen Verschwenkung die gewünschte vollflächige Anlage der Klemmfläche des ersten Klemmteils an der Stirnfläche der Stromschiene erreicht.

Für die außermittige Einleitung der Klemmkraft weist das Verbindungselement einen Gewindebolzen auf, der durch eine Bohrung in dem ersten Klemmteil geführt ist.

Um den Grad der gewünschten Verschwenkung des ersten Klemmteils bei der Befestigung bestimmen und einen elektrischen Leiter mit der Anschlussklemme verbinden zu können, ist an dem ersten Klemmteils eine Anschlussfläche für den elektrischen Leiter angeordnet und die Anschlussfläche in einen um einen Winkel von einem rechten Winkel abweichenden Winkel zur Längsachse der Bohrung in dem ersten Klemmteil ausgerichtet.

In bevorzugter Ausgestaltung kann der elektrische Leiter als Flachschiene oder als Kabelendschuh eines Leiters ausgebildet sein, der über eine mit dem Gewindebolzen zusammenwirkende Gewindemutter an der Anschlussfläche befestigt werden kann.

Das erste und das zweite Klemmteil sind im wesentlichen L-förmig mit jeweils einem langen Schenkel und einem kurzen Schenkel ausgestaltet mit an den im Befestigungszustand einander zugewandten Seiten der langen Schenkeln angeordneten Klemmflächen, die im Befestigungszustand an gegenüberliegenden Seiten der Stromschiene anliegen.

Ein besonders guter elektrischer Kontakt zwischen dem ersten Klemmteil und der Stromschiene kann ereicht werden, wenn die Stromschiene als Flachschiene mit rechteckigen Querschnitt und entsprechenden Stirnflächen und Seitenflächen ausgebildet ist und sich im Befestigungszustand die Klemmflächen der ersten und zweiten Klemmteile an die Stirnflächen der Stromschiene anklemmen. Eine weitere Verbesserung des elektrischen Kontaktes kann dadurch erreicht werden, wenn sich an den kurzen Schenkeln und rechtwinklig zu den Klemmflächen Anlageflächen anschließen, die im Befestigungszustand an der Seitenfläche der Stromschiene anliegen.

Aufgrund des Vorteils in Bezug auf eine im rechten Winkel zur Längsachse des Verbindungselements ausgerichtete Stirnseite der Stromschiene ist, die Klemmfläche des ersten Klemmteils parallel zur Anschlussfläche ausgerichtet.

Konstruktiv besonders vorteilhaft kann sein, den Gewindebolzen und das zweite Klemmteil einteilig auszubilden und das der Gewindemutter gegenüberliegende Ende des Gewindebolzens in den kurzen Schenkel des zweiten Klemmteils übergehen zu lassen.

Entsprechend dem in Verbindung mit der vorliegenden Erfindung gewünschten Effektes der Kompensierung der Verdrehung des Klemmteils bei der Befestigung ist im Befestigungszustand die Innenwandung der Bohrung um einen Winkel zur Längsachse des Gewindebolzens verschwenkt und der Gewindebolzen in den dem langen Schenkel gegenüberliegenden Teil der Innenwandung eingedrückt. Hier durch wird zusätzlich eine Selbstsicherung der Klemmverbindung erreicht. Der vorgenannte Winkel kann im Bereich von 5° bis 6° liegen und ist vorzugsweise 5°.

Auch ergibt sich aus dem Kern der vorliegenden Erfindung, dass in dem Vormontagezustand das erste Klemmteil nur im Bereich seines der Anlagefläche abgewandten Endes auf der Stirnfläche aufliegt, wobei der restliche Teil der Klemmfläche und die Anlagefläche von der Stirnfläche bzw. Seitenfläche der Stromschiene beabstandet sind. Die Innenwandung der Bohrung verläuft hierbei parallel zur Längsachse des Gewindebolzens.

In bevorzugter Weise kann das erste Klemmteil als Warmpressteil aus Kupfer hergestellt sein. Die aneinander angrenzenden Außenflächen des ersten Klemmteils, die in einem von einem rechten Winkel verschiedenen Winkel zueinander ausgerichtet sind, erleichtern das Lösen des Pressteils aus dem Werkzeug.

Nachfolgend wird die vorliegende Erfindung an Hand von einem in einer Zeichnung dargestellten Ausführungsbeispiel näher erläutert. Es zeigen:
- Figur 1: eine perspektivische Ansicht einer erfindungsgemäßen Anschlussklemme in einem Befestigungszustand,
- Figur 2: eine Seitenansicht von Figur 1,
- Figur 3: eine Ansicht gemäß Figur 2 jedoch in einem Vormontagezustand vor dem Anziehen der Schraubverbindung der Anschlussklemme,
- Figur 4: eine Ansicht von unten auf ein oberes erstes Klemmteil der Anschlussklemme gemäß Figur 2 und
- Figur 5: eine Schnittansicht von Figur 4 entlang der Schnittlinie A-A.

Die Figur 1 zeigt eine perspektivische Ansicht einer erfindungsgemäßen Anschlussklemme 1 zum stirnseitigen Verbinden eines elektrischen Leiters 2 in Form einer Flachschiene an eine einzelne flache Stromschiene 3. Hierbei weisen der elektrische Leiter 2 und die Stromschiene 3 jeweils einen flachen rechteckigen Querschnitt auf. Die Stromschiene 3 (beispielsweise 40mm x 10mm) kann eine Sammelschiene in einem nicht dargestellten Schaltschrank zur Energieverteilung sein.

Aus der Figur 1 ist der grundsätzliche Aufbau der Anschlussklemme 1 zu entnehmen. Die Anschlussklemme 1 besteht im Wesentlichen aus einem ersten oberen Klemmteil 4 und einem zweiten unteren Klemmteil 5, zwischen denen die Stromschiene 3 eingeklemmt wird. Die beiden Klemmteile 4 und 5 werden über ein Verbindungselement 6 miteinander verspannt. Das erste Klemmteil 4 ist als Warmpressteil aus Kupfer oder einer Kupferlegierung hergestellt. Das Verbindungselement 6 ist als Gewindebolzen 7 mit einer Gewindemutter 8 und einer Unterlegscheibe 9 ausgebildet. Das erste in der Figur 1 oben dargestellte Klemmteil 4 ist im Querschnitt gesehen im wesentlichen L-förmig oder winkelförmig mit einem langen Schenkel 10 und einem kurzen Schenkel 13 ausgebildet, wobei an dem freien Ende des langen Schenkels 10 und an der dem kurzen Schenkel 13 zugewandten Seite ein Ansatz 11 angeordnet ist. Der lange Schenkel 10 mit seiner Klemmfläche 12, der kurze Schenkel 13 mit seiner Anlagefläche 14 und der Ansatz 11 mit seiner Innenfläche begrenzen eine rinnenförmige Aussparung 16, die zur Aufnahme der Stromschiene 3 dient. Für die Montage der Anschlussklemme 1 wird das Klemmteil 4 mit seiner Aussparung 16 auf die Stirnfläche 17 der Stromschiene 3 aufgeschoben. Im Befestigungszustand, dass heißt bei angezogenem Verbindungselement 6, liegt die Anlagefläche 14 des kurzen Schenkels 13 an einer der beiden Seitenflächen 18 der rechteckigen Stromschiene 3, die Klemmfläche 12 des langen Schenkels 10 an der Stirnfläche 17 der Stromschiene 3 und die Innenfläche des Ansatzes 11 an der anderen der beiden Seitenflächen 18 der Stromschiene 3 an.

Auf der der Stromschiene 3 und somit der Klemmfläche 12 abgewandten Seite weist der lange Schenkel 10 des ersten Klemmteils 4 eine ebene Anschlussfläche 19 für den elektrischen Leiter 2 in Form einer Flachschiene auf. Die Flachschiene ist hierfür an ihrem freien Ende mit einer nicht dargestellten Bohrung versehen, durch die der Gewindebolzen 7 durchgeführt wird und die Flachschiene über die Unterlegscheibe 9 und die Gewindemutter 8 an die Anschlussfläche 19 angepresst wird. Durch die flächige Auflage der Flachschiene auf der Anschlussfläche 19 wird ein guter elektrischer Kontakt erzielt. Über die Gewindemutter 8 wird auch gleichzeitig das erste Klemmteil 4 und das zweite Klemmteil 5 von entgegengesetzten Seiten an die Stromschiene 3 angepresst. In dem ersten Klemmteil 4 ist eine Bohrung 20 für die Aufnahme des Gewindebolzens 7 angeordnet, die ausgehend von der Anschlussfläche 19 durch den langen Schenkel 10 verläuft und den kurzen Schenkel 13 an dessen der Anschlussfläche 19 gegenüberliegenden freien Ende verlässt (siehe Figur 5).

Entsprechend dem ersten Klemmteil 4 ist das zweite Klemmteil 5 im Wesentlichen in Bezug auf die Befestigung der Stromschiene 3 L-förmig ausgebildet und weist eine Klemmfläche 21 an dem langen Schenkel 22 des zweiten Klemmteils 5, eine Anlagefläche 23 an dem kurzen Schenkel 24 und eine Innenfläche 25 eines Ansatzes 26 auf, die eine weitere Aussparung 27 begrenzen. Diese Aussparung 27 dient zur Aufnahme der der oberen Stirnfläche 17 gegenüberliegenden unteren Stirnfläche 28 der Stromschiene 3. Im Befestigungszustand, dass heißt bei angezogenem Verbindungselement 6, liegt die Anlagefläche 23 des kurzen Schenkels 24 an einer der beiden Seitenflächen 18 der rechteckigen Stromschiene 3, die Klemmfläche 21 des langen Schenkels 22 an der Stirnfläche 28 der Stromschiene 3 an. In dem in der Figur 1 dargestellten Ausführungsbeispiel ist der Gewindebolzen 7 und das zweite Klemmteil 5 in Form einer Hammerkopfschraube einteilig ausgebildet. Entsprechend einer Hammerkopfschraube ist der Schraubenkopf nicht wie zuvor beschrieben L-förmig sondern T-förmig ausgebildet und weist somit jeweils zwei in Bezug auf den Gewindebolzen 7 gegenüberliegende lange Schenkel 22 mit jeweils einer entsprechenden Klemmfläche 21 auf. Im Unterschied zu einer Hammerkopfschraube sind neben den Klemmflächen 21 jedoch auch die Ansätze 26 für die Führung der Stromschiene 3 an deren Seitenfläche 18 vorgesehen. Für die einwandfreie technische Funktion der erfindungsgemäßen Anschlussklemme 1 für einzelne Stromschienen 3 ist jedoch die L-förmige Ausgestaltung des zweiten Klemmteils 5 ausreichend.

Die Figur 2 zeigt eine Seitenansicht von Figur 1, die die Position des oberen ersten Klemmteils 4 in Bezug auf die Stromschiene 3 nach Anziehen des Verbindungselementes 6 also im Befestigungszustand zeigt. Hierbei ist die Anschlussfläche 19 des ersten Klemmteils 4, die mit dem als Flachschiene 3 ausgebildeten Leiter 3 in Kontakt steht, etwa rechtwinklig zur Längsachse l des Verbindungselementes 6 ausgerichtet. Ebenso verläuft die Klemmfläche 12 des ersten Klemmteils 4 etwa rechtwinklig zur Längsachse l des Verbindungselementes 6 und die Anlagefläche 14 des ersten Klemmteils 4 etwa parallel zur Längsachse l des Verbindungselementes 6. Die Querausdehnung der Seitenflächen 18 der Stromschiene 3 verläuft auch etwa parallel zur Längsachse l des Verbindungselementes 6. Somit liegen die Klemmfläche 12 und die Anlagefläche 14 des ersten Klemmteils 4 nahezu vollflächig an der Stirnfläche 17 und der Seitenfläche 18 der Stromschiene 3 an. Die Anschlussfläche 19 des ersten Klemmteils 4 ist also parallel zu der Klemmfläche 13 des ersten Klemmteils 4 ausgerichtet (siehe auch Figur 5).

Des Weiteren ist ersichtlich, dass die Vorderfläche 29 und die Hinterfläche 30 entsprechend der Sichtweise auf ein erstes Klemmteil 4 gemäß Figur 1 parallel zueinander verlaufen, die hieran angrenzende und die Vorderfläche 29 und die Hinterfläche 30 verbindende Anschlussfläche 19 verläuft jedoch nicht rechtwinklig zu der Vorderfläche 29 und der Hinterfläche 30 sondern weicht um einen Winkel a von etwa 5° bis 6°, vorzugsweise 5°, von der rechtwinkligen Lage ab und steigt somit von der Vorderfläche 29 zu der Hinterfläche 30 hin an. In der in der Figur 2 gezeigten Stellung des ersten Klemmteils 4 nach Anziehen des Verbindungselementes 6 verlaufen die Vorderfläche 29 und die Hinterfläche 30 des ersten Klemmteils 4 unter dem Winkel a zur Längsachse l des Verbindungselementes 6.

In der Figur 3 ist eine Ansicht gemäß Figur 2 in einem Vormontagezustand gezeigt, in dem das erste und das zweite Klemmteil 4 und 5 bereits die Stromschiene 3 umgreifen und lose von dem Gewindebolzen 7 und der Gewindemutter 8 zusammengehalten werden. Auch ist bereits zwischen der oberen Anschlussfläche 19 des ersten Klemmteils 4 und der Gewindemutter 8 bereits der Leiter 2 in Form einer Flachschiene und die Unterlegscheibe 9 angeordnet. In diesem Vormontagezustand ist das erste Klemmteil 4 auf den Gewindebolzen 7 aufgeschoben und ruht mit seinem vorderen Ende der Klemmfläche 12 seines langen Schenkels 10 auf dem vorderen Rand der Stirnfläche 17 der Stromschiene 3. Die restliche Klemmfläche 12 und die Anlagefläche 14 stehen in dem Vormontagezustand noch nicht in Kontakt mit der Stirnfläche 17 bzw. Seitenfläche 18 der Stromschiene 3.

Des Weiteren zeigt die Figur 2 (siehe auch Figur 5), dass in dem ersten Klemmteil 4 eine zentral von der Anschlussfläche 19 ausgehende Bohrung 20 für den Gewindebolzen 7 angeordnet ist. Diese Bohrung 20 verläuft mit ihrer Längsachse L und somit deren Innenwandung 15 parallel zu der Vorderfläche 29 und der Hinterfläche 30 des ersten Klemmteils 4 und somit unter einem rechten Winkel zuzüglich des Winkels a zu der Anschlussfläche 19 des ersten Klemmteils 4.

Zur Befestigung des Leiters 2 an dem ersten Klemmteil 4 und der beiden Klemmteile 4 und 5 an der Stromschiene 3 wird die Gewindemutter 8 in Richtung des zweiten Klemmteils 5 geschraubt und hierdurch die Unterlegscheibe 9, der Leiter 2 und das erste Klemmteil 4 an die Stirnfläche 17 der Stromschiene 3 angedrückt. Durch die in Bezug auf die Mitte der Stromschiene 3 außermittige Krafteinleitung über das Verbindungselement 6 für die Klemmbewegung wird das sich in dem Vormontagezustand nur im Bereich der vorderen Kante der Stirnfläche 17 der Stromschiene 3 mit seiner Klemmfläche 12 abstützende erste Klemmteil 4 um eine gedachte Achse, die in Längsrichtung und parallel zur Stromschiene 3 sowie hiervon seitlich beabstandet verläuft, verschwenkt, bis die Klemmfläche 12 und die Anlagefläche 14 im wesentlichen vollflächig an der Stirnfläche 17 bzw. der Seitenfläche 18 der Stromschiene 3 anliegen. Dann ist der in Figur 2 dargestellte Befestigungszustand erreicht. In diesem Befestigungszustand hat sich das erste Klemmteil 4 im Bereich seiner der Stromschiene 3 abgewandten Seite der Innenwandung 15 plastisch verformt, da der Gewindebolzen 7 sich über die Anzugskraft der Gewindemutter 8 in die Innenwandung 15 eingeprägt hat. Hierdurch ist die erreichte Klemmverbindung auch zusätzlich selbstgesichert. In Figur 2 ist zum besseren Verständnis des Einprägens des Gewindebolzens 7 in die Innenwandung 15 der Bohrung 20 der ursprüngliche Verlauf der Innenwandung 15 im Vormontagezustand strichliniert eingezeichnet. Auch ist das Toleranzfeld der Bohrung 20 einseitig so aufgehoben, d. h. die Bohrungsachse der Bohrung 20 ist in Richtung der Stromschiene 3 leicht (um wenige 1/10 mm) verlagert, so dass der Gewindebolzen 7 im Befestigungszustand im innigen Kontakt mit der Seitenfläche 18 der Stromschiene 3 steht. Das Gewinde des Gewindebolzens 7 kann hierbei leicht in die Seitenfläche 18 der Stromschiene 3 eingedrückt sein.

In Figur 4 ist eine Ansicht des ersten oberen Klemmteils 4 gemäß Figur 3 von unten, dass heißt von der zu klemmenden Stromschiene 3 aus gesehen, dargestellt. Es ist ersichtlich, dass die im wesentlichen im Bereich des kurzen Schenkel 13 verlaufende Bohrung 20 derart ausgerichtet ist, dass der dem Ansatz 11 zugewandte Bereich der Innenwandung 15 der Bohrung 20 die Anlagefläche 14 im Bereich der Klemmfläche 12 schneidet und somit im Montagezustand an die Aussparung 16 bzw. die hierin angeordnete Stromschiene 3 angrenzt.

An Hand der Figur 5, die eine Schnittansicht von Figur 4 entlang der Schnittlinie A-A zeigt, ist die nicht rechtwinklige bzw. parallele Ausrichtung der Anschlussfläche 19, der Klemmfläche 12 bzw. der Anlagefläche 14 zu der Vorderfläche 29 und der Hinterfläche 30 des ersten Klemmteils 4 bzw. zu der Längsachse L der Bohrung 20 ersichtlich. Die aneinander angrenzende Klemmfläche 12 und die Anlagefläche 14 sind in einem rechten Winkel b zueinander ausgerichtet. Die Klemmfläche 12 verläuft parallel zu der Anschlussfläche 19. Die Anschlussfläche 19 ist in einem Winkel von 90° abzüglich des Winkels a zu der Längsachse L der Bohrung 20 ausgerichtet.

Das zuvor beschriebene Ausführungsbeispiel zeigt zwar, dass der elektrische Leiter 2 als Flachschiene ausgebildet ist, jedoch kann dieser auch ein Kabel mit ein Kabelendschuh zur Befestigung an der Anschlussklemme sein.

### Bezugszeichenliste

- 1: Anschlussklemme
- 2: Leiter
- 3: Stromschiene
- 4: erstes Klemmteil
- 5: zweites Klemmteil
- 6: Verbindungselement
- 7: Gewindebolzen
- 8: Gewindemutter
- 9: Unterlegscheibe
- 10: langer Schenkel
- 11: Ansatz
- 12: Klemmfläche
- 13: kurzer Schenkel
- 14: Anlagefläche
- 15: Innenwandung
- 16: Aussparung
- 17: Stirnfläche
- 18: Seitenfläche
- 19: Anschlussfläche
- 20: Bohrung
- 21: Klemmfläche
- 22: langer Schenkel
- 23: Anlagefläche
- 24: kurzer Schenkel
- 25: Innenfläche
- 26: Ansatz
- 27: Aussparung
- 28: Stirnfläche
- 29: Vorderfläche
- 30: Hinterfläche
- a: Winkel
- b: Winkel
- I: Längsachse
- L: Längsachse

## Patentansprüche

1. Anschlussklemme angepasst zum Verbinden eines elektrischen Leiters an einer einzelnen Stromschiene, mit
einem ersten Klemmteil (4), das im wesentlichen L-förmig mit einem langen Schenkel (10) und einem kurzen Schenkel (13) ist sowie eine Bohrung (20) aufweist, und an dem eine Anschlussfläche (19) für den elektrischen Leiter (2) angeordnet ist, welche in einen um einen Winkel (a) von einem rechten Winkel abweichenden Winkel zur Längsachse (L) der Bohrung (20) ausgerichtet ist, wobei das erste Klemmteil (4) zudem eine Klemmfläche (12) aufweist, welche auf der der Anschlussfläche (19) abgewandten Seite des ersten Klemmteils (4) angeordnet ist, und welche parallel zur Anschlussfläche (19) ausgerichtet ist,
einem zweiten Klemmteil (5), das im wesentlichen L-förmig mit einem langen Schenkel (22) und einem kurzen Schenkel (24) ist und eine Klemmfläche (21) aufweist, und
einem seitlich neben der Stromschiene angeordneten Verbindungselement (6), welches einen Gewindebolzen (7) aufweist, der durch die Bohrung (20) in dem ersten Klemmteil (4) geführt ist,
wobei das erste Klemmteil (4) und das zweite Klemmteil (5) in einem Vormontagezustand lose an der Stromschiene (3) anliegen, sowie in einem Befestigungszustand mit ihren jeweiligen Klemmflächen (12, 21), die im Befestigungszustand an einander zugewandten Seiten der langen Schenkel (10, 22) angeordnet sind und an gegenüberliegenden Seiten der Stromschiene (3) anliegen, über das Verbindungselement (6) an die Stromschiene angeklemmt sind,
und wobei das erste Klemmteil (4) und das Verbindungselement (6) derart ausgebildet sind, dass ausgehend vom Vormontagezustand, durch Betätigen des Verbindungselementes (6) neben der Klemmbewegung mindestens des ersten Klemmteils (4) in Richtung der Stromschiene (3) eine Schwenkbewegung des ersten Klemmteils (4) in Richtung der Stromschiene (3) erreicht wird.

2. Anschlussklemme nach Anspruch 1, **dadurch gekennzeichnet, dass** der elektrische Leiter (2) als Flachschiene oder Kabelendschuh ausgebildet ist und über eine mit dem Gewindebolzen (7) zusammenwirkende Gewindemutter (8) an der Anschlussfläche (19) befestigbar ist.

3. Anschlussklemme nach Anspruch 1 oder 2, **dadurch gekennzeichnet, dass** die Stromschiene (3) als Flachschiene mit rechteckigem Querschnitt und entsprechenden Stirnflächen (17, 28) und Seitenflächen (18) ausgebildet ist, im Befestigungszustand die Klemmflächen (12, 21) der ersten und zweiten Klemmteile (4, 5) an die Stirnflächen (17, 28) der Stromschiene (3) angeklemmt sind und an den kurzen Schenkeln (13, 24) sich rechtwinklig an die Klemmflächen (12, 21) anschliessende Anlageflächen (14, 23) angeordnet sind, die im Befestigungszustand an der Seitenfläche (18) der Stromschiene (3) anliegen.

4. Anschlussklemme nach Anspruch 2, **dadurch gekennzeichnet, dass** der Gewindebolzen (7) und das zweite Klemmteil (5) einteilig ausgebildet sind, und dass das der Gewindemutter (8) gegenüberliegende Ende des Gewindebolzens (7) in den kurzen Schenkel (24) des zweiten Klemmteils (5) übergeht.

5. Anschlussklemme nach einem der Ansprüche 1 bis 4, **dadurch gekennzeichnet, dass** im Befestigungszustand die Innenwandung (15) der Bohrung (20) um den Winkel (a) zur Längsachse (1) des Gewindebolzens (7) verschwenkt ist und der Gewindebolzen (7) in den dem langen Schenkel (10) des ersten Klemmteils (4) gegenüberliegenden Teil der Innenwandung (15) eingedrückt ist.

6. Anschlussklemme nach einem der Ansprüche 1 bis 5, **dadurch gekennzeichnet, dass** der Winkel (a) im Bereich von 5 DEG bis 6 DEG liegt und vorzugsweise 5 DEG ist.

## Claims

1. Terminal adapted for connecting an electrical conductor to a single bus bar, having
a first clamping part (4) which is essentially L-shaped with a long limb (10) and a short limb (13) and has a bore (20) and on which a connecting face (19) for the electrical conductor (2) is arranged, which connecting face (19) is oriented at an angle to the longitudinal axis (L) of the bore (20) which deviates from a right angle by an angle (a), the first clamping part (4) additionally having a clamping face (12) which is arranged on that side of the first clamping part (4) which is averted from the connecting face (19) and which is oriented parallel to the connecting face (19),
a second clamping part (5) which is essentially L-shaped with a long limb (22) and a short limb (24) and has a clamping face (21), and
a connecting element (6), arranged laterally next to the bus bar, which has a threaded bolt (7) which is guided through the bore (20) in the first clamping part (4),
the first clamping part (4) and the second clamping part (5) bearing against the bus bar (3) in a premounted state, and, in a fastened state, being clamped to the bus bar via the connecting element (6) with their respective clamping faces (12, 21) which, in the fastened state, are arranged on facing sides of the long limbs (10, 22) and bear against opposite sides of the bus bar (3),
and the first clamping part (4) and the connecting element (6) being designed in such a way that, starting from the premounted state, in addition to the clamping motion of at least the first clamping part (4) towards the bus bar (3), a pivoting motion of the first clamping part (4) towards the bus bar (3) is achieved by actuating the connecting element (6).

2. Terminal according to Claim 1, **characterized in that** the electrical conductor (2) is designed as a flat bus bar or cable end cap and can be fastened to the connecting face (19) via a threaded nut (8) interacting with the threaded bolt (7).

3. Terminal according to Claim 1 or 2, **characterized in that** the bus bar (3) is designed as a flat bus bar with a rectangular cross section and corresponding front faces (17, 28) and side faces (18), in the fastened state the clamping faces (12, 21) of the first and second clamping parts (4, 5) are clamped to the front faces (17, 28) of the bus bar (3), and bearing faces (14, 23) adjoining the clamping faces (12, 21) at right angles and bearing against the side face (18) of the bus bar (3) in the fastened state are arranged on the short limbs (13, 24).

4. Terminal according to Claim 2, **characterized in that** the threaded bolt (7) and the second clamping part (5) are designed as a single piece, and **in that** that end of the threaded bolt (7) opposite the threaded nut (8) merges into the short limb (24) of the second clamping part (5).

5. Terminal according to one of Claims 1 to 4, **characterized in that**, in the fastened state, the inner wall (15) of the bore (20) is pivoted by the angle (a) to the longitudinal axis (1) of the threaded bolt (7), and the threaded bolt (7) is pressed into that part of the inner wall (15) which is opposite the long limb (10) of the first clamping part (4).

6. Terminal according to one of Claims 1 to 5, **characterized in that** the angle (a) is in the region of 5 DEG to 6 DEG and is preferably 5 DEG.

## Revendications

1. Borne de raccordement prévue pour connecter un conducteur électrique à un rail conducteur unique, comprenant
une première partie de serrage (4) qui est essentiellement en forme de L avec une branche longue (10) et une branche courte (13) et qui présente un alésage (20), et sur laquelle est disposée une face de raccordement (19) pour le conducteur électrique (2), laquelle est orientée suivant un angle s'écartant d'un angle (a) par rapport à un angle droit avec l'axe longitudinal (L) de l'alésage (20), la première partie de serrage (4) présentant en outre une face de serrage (12) qui est disposée sur le côté de la première partie de serrage (4) opposé à la face de raccordement (19), et qui est orientée parallèlement à la face de raccordement (19),
une deuxième partie de serrage (5), qui est essentiellement en forme de L, avec une branche longue (22) et une branche courte (24) et qui présente une face de serrage (21), et
un élément de connexion (6) disposé latéralement à côté du rail conducteur, lequel présente un boulon fileté (7) qui est guidé à travers l'alésage (20) dans la première partie de serrage (4),
la première partie de serrage (4) et la deuxième partie de serrage (5) s'appliquant dans un état de prémontage de manière lâche contre le rail conducteur (3), et étant serrées contre le rail conducteur par le biais de l'élément de connexion (6) dans un état de fixation avec leurs faces de serrage respectives (12, 21), qui sont disposées dans l'état de fixation contre des côtés tournés l'un vers l'autre des branches longues (10, 22) et s'appliquent contre des côtés opposés du rail conducteur (3),
et la première partie de serrage (4) et l'élément de connexion (6) étant réalisés de telle sorte qu'à partir de l'état de prémontage, par actionnement de l'élément de connexion (6), en plus du mouvement de serrage d'au moins la première partie de serrage (4) dans la direction du rail conducteur (3), un mouvement de pivotement de la première partie de serrage (4) dans la direction du rail conducteur (3) soit obtenu.

2. Borne de raccordement selon la revendication 1, **caractérisée en ce que** le conducteur électrique (2) est réalisé sous forme de barre plate ou de cosse de câble et peut être fixé à la face de raccordement (19) par le biais d'un écrou fileté (8) coopérant avec le boulon fileté (7).

3. Borne de raccordement selon la revendication 1 ou 2, **caractérisée en ce que** le rail conducteur (3) est réalisé sous forme de rail plat de section transversale rectangulaire et avec des faces frontales (17, 28) et des faces latérales (18) correspondantes, dans l'état de fixation, les faces de serrage (12, 21) de la première et de la deuxième partie de serrage (4, 5) sont serrées contre les faces frontales (17, 28) du rail conducteur (3), et des faces d'appui (14, 23) se raccordant à angle droit aux faces de serrage (12, 21) sont disposées contre les branches courtes (13, 24) et s'appliquent dans l'état de fixation contre la face latérale (18) du rail conducteur (3).

4. Borne de raccordement selon la revendication 2, **caractérisée en ce que** le boulon fileté (7) et la deuxième partie de serrage (5) sont réalisés d'une seule pièce, et **en ce que** l'extrémité du boulon fileté (7) opposée à l'écrou fileté (8) se prolonge par la branche courte (24) de la deuxième partie de serrage (5).

5. Borne de raccordement selon l'une quelconque des revendications 1 à 4, **caractérisée en ce que** dans l'état de fixation, la paroi intérieure (15) de l'alésage (20) est pivotée de l'angle (a) par rapport à l'axe longitudinal (1) du boulon fileté (7) et le boulon fileté (7) est enfoncé dans la partie de la paroi intérieure (15) opposée à la branche longue (10) de la première partie de serrage (4).

6. Borne de raccordement selon l'une quelconque des revendications 1 à 5, **caractérisée en ce que** l'angle (a) est compris dans une plage de 5 degrés à 6 degrés et vaut de préférence 5 degrés.
